# EUROPÄISCHE PATENTANMELDUNG

(11) **EP 0 025 474 A1**
(43) Veröffentlichungstag der Anmeldung: **25.03.1981**
(21) Anmeldenummer: 80101511.6
(22) Anmeldetag: 21.03.1980
(51) Int. Cl.: C10G 29/04, C10L 9/00

(54) **Verfahren zur Entschwefelung von fossilem Brennstoff**

(30) Priorität: 12.09.1979 DE 2936888
(71) Anmelder: Incon Anlagentechnik GmbH, D-6650 Homburg/Saar (DE)
(72) Erfinder: Sweeny, Keith c/o Envirogenics Syst. Company, El Monte California 91731 (US)
(74) Vertreter: Dost, Wolfgang, Dr.rer.nat., Dipl.-Chem.

(57) **Zusammenfassung**

Hierbei wird der teilchenförmige fossile Brennstoff, wie Erdöl, Kohle und dergleichen, in wässrigem Medium mit einem Reduktionsmittel bei erhöhter Temperatur in Berührung gebracht. Als Reduktionsmittel wird hierbei ein Metall mit negativem Redoxpotential verwendet, das mit Wasser unter den Reaktionsbedingungen nicht in erheblichem Umfang gasförmigen Wasserstoff entwickelt.

## Beschreibung

Ein wichtiges Merkmal bei der Energiegewinnung aus fossilen Brennstoffen, insbesondere Erdöl und Kohle, ist der Schwefelgehalt des Brennstoffs. Schwefel ist in diesem Brennstoff in sehr verschiedener Form, vom Schwefelwasserstoff bis zu sehr komplex aufgebauten Molekülstrukturen, enthalten. Bei der Verbrennung entsteht immer S0₂, das leicht zu Schwefelsäure weiteroxidiert wird. Schwefeldioxid und Schwefelsäure verunreinigen die Luft und sind korrosiv.

Bei Erdöl nimmt mit steigendem Siedebereich der Erdölfraktion der Schwefelgehalt zu. Während Mittelöle im allgemeinen etwa 1% Schwefel enthalten, kann Atmosphärenrückstand aus Mittelostölen 2,5 bis 4% Schwefel enthalten. Beim Verbrennen als schweres Heizöl entsteht soviel 50₂, daß sehr hohe und kostspielige Schornsteine errichtet werden müssen, um das Schwefeldioxid in hohen Luftschichten zu verteilen.

Neben dem Umweltschutz besteht ein weiterer wichtiger Gesichtspunkt in der besseren Nutzung der ständig knapper werdenden Energiequellen. Der Optimierung des Kesselbetriebes von Warmwasser- und Dampferzeugern ist durch den Taupunkt des Schwefeldioxids im Rauchgas eine Grenze gezogen oder, mit anderen Worten, eine Herabsetzung des Schwefelgehaltes im Brennstoff ermöglicht eine Herabsetzung der Rauchgastemperatur und damit eine bessere Ausnutzung des Brennstoffs.

Wenn man bedenkt; daß die Erdölproduktion zu 85% für die Energieerzeugung verwendet wird (Römpp's Chemie Lexikon, 7. Auflage (1973), 1939; bei der Kohle dürfte der Prozentsatz noch höher liegen) kann man ermessen, welche Bedeutung dem Schwefelgehalt in diesen Brennstoffen zukommt.

Aufgrund der vorstehend dargelegten Bedeutung des Schwefelgehalts in Erdöl, Kohle und anderen Brennstoffen hat man seit langem verschiedene Verfahren zur Entschwefelung dieser Brennstoffe entwickelt.

Aus Flüssiggas und Leichtbenzin können die Mercaptane durch Alkaliwäsche entfernt werden. Mit zunehmendem Siedebereich der Fraktion nimmt jedoch die Löslichkeit der Mercaptide stark ab. Beim sog. Meroxverfahren werden deshalb die Mercaptane in Gegenwart von Natronlauge mit Sauerstoff unter Verwendung eines speziellen Meroxkatalysators zu Disulfiden oxidiert: Dieses (und andere Verfahren, bei denen eine Umwandlung der Mercaptane in Disulfide erfolgt) wird als Süßen oder Sweetening bezeichnet.

Mit steigendem Siedebereich der Erdölfraktion erhöht sich nicht nur der Schwefelgehalt, sondern der Schwefel kann dann auch nicht mehr durch Süßprozesse entfernt werden, weil er in komplizierter aufgebauten Verbindungen eingebaut ist, die nur unter schärferen Bedingungen aufgebrochen werden können.

Bei diesen, als Hydrotreating, Hydrofining oder Hydrodesulfurierung bezeichneten Verfahren wird die Erdölfraktion zusammen mit Wasserstoff bei Temperaturen von 320 bis 420°C und Drücken von 15 bis 100 bar über spezielle Katalysatoren geleitet, die Kobalt/Molybdän oder Nickel/Molybdän auf Tonerdeträgern enthalten.

Auch bei Kohle schwankt der Schwefelgehalt je nach Vorkommen. Z.B. beträgt der Schwefelgehalt deutscher Braunkohlen 1 bis 2%, manchmal bis zu 5% oder sogar darüber, während Ruhrkohle 0,5 bis 2,5 % Schwefel enthält. Bei USA-Kohle kann der Schwefelgehalt ganz erheblich höher liegen.

Abgesehen von der Fällen, wo die Kohle'größere Mengen Schwefelkies (Markasit) enthält, liegt auch in der Kohle die Hauptmenge des Schwefels in organischer Bindung vor, wobei dieser Schwefel nur nach Aufbrechen der mehr oder weniger kompliziert gebauten organischen Schwefelverbindungen entfernt werden kann.

Zur Entschwefelung von Kohle sind Verfahren bekannt, bei denen aus der trocken oder naß fein gemahlenen Kohle der anorganische gebundene Schwefel (Pyrit) mechanisch abgetrennt wird, oder der organisch gebundene Schwefel mit Wasserstoff unter Druck zu Schwefelwasserstoff reduziert und abgetrennt wird (SRC-Prozeß). Der anorganisch gebundene Schwefel (Pyrit) kann nach dem Meyers-Verfahren auch dadurch entfernt werden, daß manmitEisen-(III)-sulfat und Luftsauerstoff zu elementarem Schwefel oxidiert.

Die Erfindung betrifft nun ein Verfahren zur Entschwefelung von fossilem Brennstoff, wie Erdöl, Kohle und dgl., durch Behandeln des teilchenförmigen, in wässrigem Medium dispergierten Brennstoffs mit einem Reduktionsmittel bei erhöhter Temperatur, das dadurch gekennzeichnet ist, daß man als Reduktionsmittel ein Metall mit negativem Redoxpotential verwendet, das mit Wasser unter den Reaktionsbedingungen nicht in erheblichem Umfang gasförmigen Wasserstoff entwickelt.

Das Verfahren der Erfindung erlaubt eine sehr gute Entschwefelung von Brennstoffen mit unterschiedlichstem Schwefelgehalt, wobei auch sehr geringe Schwefelgehalte noch weitgehend entfernt werden können. Das Verfahren der Erfindung vermeidet die Anwendung von Wasserstoff und ist sehr wirtschaftlich, da sämtliche Reaktionsteilnehmer in einfacher Weise regeneriert werden können. Ein weiterer besonderer Vorteil besteht darin, daß nur der Schwefel entfernt wird, während die anderen energietragenden Werte des Brennstoffs erhalten bleiben. Im Gegensatz hierzu erfolgt bei den meisten Entschwefelungsverfahren eine Entfernung bzw. Zerstörung des gesamten schwefelhaltigen Moleküls, so daß bis zu 10% des gesamten Energieinhalts des Brennstoffs verloren gehen können.

Schließlich ist erfindungsgemäß auch die Entschwefelung von Öl mit hohen Metallgehalten, insbesondere an Nickel und/oder Vanadin, gut durchführbar, was nach den bisherigen Verfahren entweder überhaupt nicht oder nur sehr schlecht möglich ist.

Erfindungsgemäß sind als Reduktionsmetalle alle Metalle mit negativem Redoxpotential geeignet, also Metalle, die negativer sind als Wasserstoff, sofern diese Metalle mit Wasser unter den Reaktionsbedingungen nicht in erheblichem Umfang gasförmigen Wasserstoff entwickeln. Auf die Praxis bezogen bedeutet dies, daß die Grenze etwa bei -2 Volt liegt, wobei. das Aluminium (-1,67 Volt) das großtechnisch brauchbare Endglied der Kette ist, die sich zur positiveren Seite hin über Mangan, Zink, Chrom, Eisen, Cadmium, Kobalt, Nickel und Zinn bis zum Blei erstreckt. Neben dem Redoxpotential spielen für die technische Durchführung aber auch noch andere Gesichtspunkte eine Rolle, z.B. die Regenerierfähigkeit des bei der Reaktion entstehenden Metallsulfids und, nicht zuletzt, der Preis des Metalls. Allen vorgenannten Anforderungen genügt Eisen am besten, weshalb Eisen ganz besonders bevorzugt ist.

Die Reduktionsmetalle kommen feinteilig zur Anwendung. Diese Anwendung erfolgt entweder als Festbett, gegebenenfalls mit Sand vermischt, oder vorzugsweise als Fließbett. Für diesen Anwendungszweck ist technisches Eisenpulver im Handel, und auch bei den anderen Metallen sind geeignete Fließbettkörnungen erhältlich.

Das Verfahren der Erfindung wird in wässriger Dispersion durchgeführt, wobei das Wasser folgende drei Funktionen hat:
1.) Das Wasser liefert den für die Reaktion erforderlichen Wasserstoff, für den Fall der Reduktion von Disulfiden nach der Reaktionsgleichung I Hierbei kann im Fall von Mercaptanen die Reduktion auch ohne Beteiligung von Wasser, zumindest in der Bilanz, nach der Reaktionsgleichung II erfolgen
2.) Das Wasser dient als Kontaktvermittler bzw. Reaktionsvermittler zwischen Brennstoff und Reduktionsmetall,und
3.) das Wasser dient als Dispergiermittel für den Brennstoff und in der bevorzugten Ausführungsform als Fluid für das Fließbett.

Da die für die Reduktion nach 1.) erforderliche Wassermenge relativ gering ist, richtet sich der Wasserbedarf in erster Linie nach den Funktionen 2.) und 3.). In der Praxis haben sich bei der Entschwefelung von Heizöl Wasser:Öl-Volumver- hältnisse von etwa 1:1 als sehr vorteilhaft erwiesen. Man kann jedoch sowohl mit sehr viel größerem als auch mit sehr viel geringerem Wasseranteil arbeiten.

Die Öltröpfchengröße der Ölemulsion wird hierbei so gewählt, daß nach Maßgabe der Reaktionsbedingungen der gewünschte Entschwefelungsgrad erreicht wird. Im Fall von festem Brennstoff, wie Kohle, wählt man die Brennstoffkörnung ebenfallsso, daß der Brennstoff das Fließbett mit der gewünschten Geschwindigkeit durchströmt. Gegebenenfalls arbeitet man unter Zusatz von Dispergierhilfsmitteln.

Das Verfahren der Erfindung wird ohne Laugenzusatz, also bei neutralem pH-Wert durchgeführt. Manchmal kommt es durch den Schwefelgehalt des Brennstoffs (H₂S) zu einer gewissen pH-Verschiebung zum Sauren hin. Dies spielt jedoch keine besondere Rolle, insbesondere ist der Zusatz von Lauge nicht erforderlich.

Die bei der Durchführung des Verfahrens der Erfindung angewendeten Temperaturen unterliegen keiner besonderen Be-. schränkung, sofern man die flüssige Phase (Dispersion) aufrechterhält. Im allgemeinen arbeitet man bei Temperaturen von 80 bis 140°C, vorzugsweise 90 bis 110°C,im umweltgeschlossenen System.

Die angewendeten Temperaturen sollten einerseits zur Erzielung kurzer Reaktionszeiten möglichst hoch sein; andererseits ist ein energieverbrauchendes Erwärmen des Reaktionsgemisches zu vermeiden. Ohne direkte Weiterverwendung des entschwefelten Brennstoffs werden deshalb vorzugsweise niedrigere Temperaturen bis etwa 90°C angewendet. Andererseits muß beim Verfeuern von schwerem Heizöl in Kraftwerken wegen der Zerstäubungseigenschaften in den Brenneranlagen ohnehin eine Erwärmung des Heizöls auf etwa 120°C erfolgen. In diesem Fall wird man das Entschwefelungsverfahren vorzugsweise bei 120°C durchführen und dann das entschwefelte Heizöl direkt in den Brenner einspeisen.

Bei der Entschwefelung von Kohle oder anderen nichtflüssigen Brennstoffen nach dem Verfahren der Erfindung besteht insofern ein gewisser Unterschied zur Erdölentschwefelung als, nach Naßzerkleinerung bzw. Naßvermahlung des festen Brennstoffs, anorganische Schwefelverbindungen, wie Schwefelkies, die in größerer Menge enthalten sein können, vorzugsweise vorab durch Laugenextraktion entfernt werden. Dies gilt auch für lösliche Sulfate. Soweit schlecht laugenlösliche Schwefelverbindungen nicht bereits durch Flotation abgetrennt werden können, wird dieser Schwefel zusammen mit dem unlöslichen Sulfatschwefel durch die Reaktion mit dem Reduktionsmetall zu Sulfidschwefel reduziert.

Nach beendeter Reaktion erfolgt im Falle von Erdöl eine Ö1/Wasser=Phasentrennung. Im allgemeinen erhält man eine leichte Emulsionstrennung in üblichen Separatoren. In manchen Fällen, insbesondere wenn Emulgatoren (grenzflächenaktive Stoffe) verwendet wurden, ist jedoch die Anwendung von Emulsionsbrechern von Vorteil. Hierzu geeignete Stoffe und die anzuwendenden Mengen sind dem Fachmann bekannt.

Im Fall von festen Brennstoffen, wie Kohle, erfolgt nach der Entschwefelung eine Sedimentation des festen Brennstoffs. In manchen Fällen ist es hierbei von Vorteil, Antinetzmittel zur schnelleren Sedimentation zuzusetzen, insbesondere wenn vorher zur besseren Dispergierung der Brennstoffteilchen Dispergierhilfsmittel (grenzflächenaktive Stoffe) verwendet wurden. Geeignete Antinetzmittel und die zu verwendenden Mengen sind dem Fachmann bekannt.

Der entschwefelte Brennstoff enthält nach der Abtrennung von der wässrigen Phase noch eine gewisse Menge Wasser, im Fall von Heizöl etwa 2 bis 3%. Dies hat jedoch keinen störenden Einfluß und wirkt sich insbesondere nicht nachteilig auf die Energiebilanz aus.

Das durch Reduktion der Schwefelverbindungen entstehende Metallsulfid wird durch übliches Abrösten in Metalloxid und Schwefeldioxid überführt. Im Fall der Verwendung von Eisen als Reduktionsmetall erhält man Eisensulfid, das beim Abrösten Eisenoxid und Schwefeldioxid ergibt. Das Schwefeldioxid wird auf Schwefel oder Schwefelsäure aufgearbeitet. Das Eisenoxid kann zu Eisen reduziert und in den Prozeß zurückgeführt werden.

Die Nutzung des Schwefels.stellt einen weiteren Vorteil des Verfahrens der Erfindung dar. Die herkömmliche Rauchgasentschwefelung erfolgt ausschließlich durch Absorption des Schwefeldioxids mittels Kalkmilch, wobei das zunächst gebildete Hydrogensulfit durch Oxidation in Sulfat (Gips) überführt wird, das einer Wiederverwendung nicht zugänglich ist.

In einer bevorzugten Ausführungsform des Verfahrens der Erfindung wird das Reduktionsmetall in Verbindung mit einem Aktivator verwendet. Als Aktivatoren kommen Stoffe mit einem Redoxpotential:in Frage, das positiver als dasjenige des Reduktionsmetalls ist. Vorzugsweise handelt es sich bei dem Aktivator um ein Metall. Ein besonders bevorzugtes Aktivatormetall ist Kupfer, insbesondere auch in Kombination mit Eisen oder Zink als Reduktionsmetall.

Der Aktivator wird vorzugsweise auf das Reduktionsmetall aufgebracht, z.B. indem man das Reduktionsmetallpulver mit einer Aktivatorlösung oder -dispersion, z.B. mit einer Lösung des Aktivatormetallsalzes, vorzugsweise einer Kupfersalzlösung, tränkt bzw. das Aktivatormetall elektrochemisch auf dem Reduktionsmetall abscheidet.

Die Menge des Aktivators ist nicht kritisch. Es genügen bereits sehr geringe Mengen, z.B. 0,01 bis 2 %, bezogen auf Reduktionsmetall. Die obere Grenze wird durch diejenige Aktivatormenge bestimmt, die keine weitere Verfahrensverbesserung bringt.

Zur Erzielung einer besseren Benetzung bzw. eines besseren Kontakts zwischen dem Reduktionsmetall und dem flüssigen oder festen Brennstoff in der Dispersion werden vorzugsweise geringe Mengen Netzmittel (grenzflächenaktive Stoffe) verwendet. Geeignete Netzmittel sind dem Fachmann bekannt. Meist sind schon sehr geringe Mengen von z.B. nu 2 bis 10 ppm ausreichend.

Im folgenden wird die Erfindung anhand der Zeichnung erläutert.

Die einzige Figur zeigt in schematischer Darstellung eine bevorzugte Ausführungsform des Verfahrens der Erfindung zur Entschwefelung von Heizöl.

Schwefelhaltiges Heizöl, Kreislaufwasser, Frischwasser un Dispergierhilfsmittel werden über die Leitungen 1, 2, 3 bzw. 4 eingespeist. Nachdem man in einem Wärmeaustauscher 5 auf etwa 100°C erhitzt hat, erfolgt in einem Mischer 6 die Herstellung einer Emulsion, die dann von unten in ein erste Reaktionskolonne 7 eingespeist wird. In einem Eiser pulver-Fließbett 8 erfolgt die Reduktionsreaktion des Eisenpulvers mit den Schwefelverbindungen des Heizöls. Das im Fließbett 8 verwendete Eisenpulver ist so hergestellt worden, daß man technisches Eisenpulver mit einer Kupferchloridlösung getränkt hat, so daß 2 Gew.-% Kupfer, bezoc auf Eisenpulver, anwesend sind. Ein Überlauf 9 am oberen Ende der Reaktionskolonne 7 dient als Scheider für die Trennung des Öl-Wasser-Eisensulfid-Gemisches von dem nicl umgesetzten Eisenpulver,. Der Überlauf aus der ersten Real tionskolonne wird durch eine zweite Reaktionskolonne 11g_{E} pumpt,.die ein exaktes Duplikat der ersten Reaktionskoloi darstellt. Der Überlauf aus dieser zweiten Reaktionskoloi 11 wird über eine Leitung 12 in einen ersten Separator 1:
eingespeist. Am Boden dieses ersten Scheiders wird das gebildete Eisensulfid abgezogen, das dann in üblicher Weise abgeröstet und weiterverarbeitet wird. über eine Leitung 14 erfolgt dann Einspeisung in einen zweiten Separator 15, wo die Phasentrennung der öl-Wasser-Emulsion, gegebenenfalls unter Zusatz geringer Mengen Antinetzmittel, erfolgt. Das entschwefelte Öl wird dann über eine Leitung 16 ausge-. tragen und direkt dem Brenner eines Heizkraftwerkes zugeführt. Das Wasser wird über die Leitung 2 ausgetragen und in den Prozeß zurückgeführt.

Beide Reaktionskolonnen 7 und 11 sind mit Wärmeisolierung und Fenstern (nicht dargestellt) versehen, durch die die Reaktion beobachtet werden kann. Elektrische Heizungen (nicht dargestellt) ermöglichen die Einhaltung einer konstanten Reaktionstemperatur bzw. die Veränderung der Reaktionstemperatur. über eine Leitung 17 wird frisches, aktiviertes Eisenpulver nach Maßgabe des Eisenverbrauchs zugeführt. Das beschriebene Verfahren ermöglicht bei einem Heizöl mit 3,5 Gew.-% Schwefelgehalt die Herabsetzung des Schwefelgehaltes auf <0,1 Gew.-% unter folgenden Bedingungen:
Wasser/öl-Verhältnis 1:1
Reaktionstemperatur 90 bis 100°C
mittlere Verweilzeit 5 min. pro Reaktionskolonne Fließgeschwindigkeit 0,4 m³/m²/h Öl/Wassergemisch Netzmittel- und Antinetzmittelzusatz
1 bis 5g/h
gebildetes Eisensulfid 95 kg/h
Heizöldurchsatz 1 t/h.

Die Beispiele erläutern die Erfindung. In den Beispielen beziehen sich alle Prozentangaben auf das Gewicht.

### Beispiel 1

Ein mit Rührer ausgerüsteter Rundkolben wird mit 250 ml Isooctan (2,2,4-Trimethylpentan) mit einem Thiophengehal von 0,759% und 250 ml Wasser, die 0,01 % eines grenzflächenaktiven Stoffes (Tween 80) enthalten, beschickt. Als Reduktionsmetall dient eine Legierung mit 1,55% Kupfer und 1,75% Nickel, Rest Eisen, in Form eines Pulve: einer Korngröße unter etwa 74 µm. Die Reaktion erfolgt bₗ 80 bis 82 °C unter Rühren, wobei in regelmäßigen Zeitabständen Proben der Lösungsmittelphase gezogen und auf de: Thiophengehalt analysiert werden. Die Ergebnisse sind in Tabelle I zusammengestellt.

Bei Erhöhung der Reaktionstemperatur auf 100 °C in einem ähnlichen Versuch mit einer 0,675 %igen Thiophenlösung in Isooctan erhält man die in Tabelle II zusammengestellten Ergebnisse.

Nach einer Reaktionszeit von 30 min ist kein Thiophen mehr nachweisbar.

### Beispiel 2

₃eispiel 1 wird mit Methylsulfid, einem anderen möglichen 3estandteil von Rohöl, wiederholt. Es wird eine 0,352%ige Lösung von Methylsulfid in Isooctan bei einer Temperatur von 80 bis 82 °C verwendet. Die übrigen Bedingungen sind genäß Beispiel 1. Die Ergebnisse sind in Tabelle III zusammengestellt.

### Beispiel 3

Es wird ein Top-Rückstand aus der Erdölfraktionierung mit 1,54% Schwefelgehalt (Bestimmung nach ASTM durch Verbrennung) verwendet. Die Reaktion erfolgt bei 100 °C nach dem Verfahren von Beispiel 1. Die Ergebnisse sind in Tabelle IV zusammengestellt.

Der beschriebene Versuch wird dann mit dem Reduktionsmetal einer Korngröße zwischen 74 und 250 µm, ebenfalls bei 100 °C, wiederholt. Hierbei ist der Schwefelgehalt nac 60. min Reaktionsdauer auf 0,84 % herabgesetzt.

Darüber hinaus ist festzustellen, daß der durchdringende Geruch organischer Schwefelverbindungen nach der Reaktion mit dem Eisen-Kupfer-Reduktionsmetall nicht mehr vorhander ist.

### Beispiel 4

In diesem Beispiel erfolgt die Entschwefelung des in Beispiel 3 verwendeten Toprückstandes mit einem Zink-Kupfer-Reduktionsmetall. Hierzu wird Zinkpulver (New Jersey Zink Typ 1206, Korngröße unter 150 µm, 45 % Maximum; Gehalt an Blei + Cadmium + Eisen 0,75% maximal) durch Aufschlämmung von 600 g Zinkpulver in 2. Liter Wasser durch Zugabe vo 1 Milliäquivalent Kupfer (als CuS0₄) pro g Zink aktiviert Hierbei kommt es zu einer elektrochemischen Abscheidung des Kupfers auf der Zinkoberfläche, wobei die Suspension einen Farbumschlag von grau nach dunkelbraun bis schwarz erfährt. Die Suspension wird dann abfiltriert und gewasch

Von dem erhaltenen aktivierten Zinkpulver werden 300 g fü die Entschwefelung bei 100 °C von 250 ml Toprückstand unt Verwendung von 250 ml Wasser mit 0,01 % Netzmittelzusatz (Tween 80) verwendet. Nach einer Stunde ist keinerlei Ger organischer Schwefelverbindungen mehr feststellbar.

## Patentansprüche

Verfahren zur Entschwefelung von fossilem Brennstoff, wie , Kohle und dergleichen, durch Behandeln des teilchen , in wässrigem Medium dispergierten Brennstoffs mit einem duktionsmittel bei erhöhter Temperatur, dadurch gekennzeichnet, daß man als Reduktionsmittel ein Metall negativem Redoxpotential verwendet, das mit Wasser unter den aktionsbedingungen nicht in erheblichem Umfang gasförmigen Wasseroff entwickelt.

Verfahren nach Anspruch 1, dadurch gekennzeichnet, daß man Reduktionsmetall Eisen verwendet.

Verfahren nach einem der Ansprüche 1 oder 2, dadurch gekenn , daß man ein Reduktionsmetall mit Aktivatorzusatz .
